# FASCICULE DE BREVET EUROPEEN

(11) **EP 2 966 344 B1**
(45) Date de publication et mention de la délivrance du brevet: **12.01.2022**
(21) Numéro de dépôt: 15174223.6
(22) Date de dépôt: 29.06.2015
(51) Int. Cl.: F21S 41/10, F21S 41/148, F21S 41/19, F21S 41/29, F21S 41/39, F21S 41/50, F21S 41/55, F21S 45/48, F21S 45/49

(54) **MODULE OPTIQUE A LENTILLE POUR PROJECTEUR DE VEHICULE AUTOMOBILE**
OPTISCHES MODUL MIT LINSE FÜR KFZ-SCHEINWERFER
OPTICAL MODULE WITH LENS FOR MOTOR VEHICLE PROJECTOR HEADLAMP

(30) Priorité: 30.06.2014 FR 1456236; 30.06.2014 FR 1456237; 30.06.2014 FR 1456239; 30.06.2014 FR 1456238
(43) Date de publication de la demande: 13.01.2016
(73) Titulaire: VALEO VISION, 93012 Bobigny Cedex (FR)
(72) Inventeur: CHATEL, Eric, 49460 Montreuil Juigné (FR); MADELAINE, Mehdi, 49630 Mazé (FR)
(74) Mandataire: Valeo Visibility

(56) Documents cités:
- EP-A1- 1 770 328
- EP-A1- 2 157 364
- EP-A2- 2 428 725
- EP-A2- 2 664 841
- WO-A1-2015/111543
- DE-A1-102008 018 478
- FR-A1- 2 895 778
- FR-A1- 2 982 006
- US-A1- 2007 133 220
- US-A1- 2007 146 905
- US-A1- 2013 250 599

## Description

Le domaine technique de la présente invention est celui des projecteurs avec module d'éclairage à lentille, notamment pour véhicules automobiles.

On entend par module d'éclairage à lentille un dispositif qui comprend une source lumineuse, un réflecteur, et une lentille traversée par le flux lumineux concentré par le réflecteur. Il peut s'agir plus particulièrement d'un module dit elliptique, dans lequel le réflecteur est en forme générale d'ellipsoïde et possède un premier foyer auquel est placée la source lumineuse et un second foyer au voisinage duquel passe le plan focal de la lentille.

Classiquement, la lentille est fixée sur un élément de support, en tôle ou analogue, à l'aide de pattes formées dans la tôle et repliées vers l'intérieur de l'élément de support, de manière à emprisonner la lentille, en coopération éventuelle avec un collet rentrant ou analogue dudit élément, dans la région de la périphérie de la lentille. Le document DE 3516813 enseigne un tel montage de lentille.

Ce type de montage connu présente cependant plusieurs inconvénients, liés à l'imprécision inhérente quant à la position géométrique des pattes de sertissage. Ainsi, dans un premier cas, la lentille peut être maintenue dans son élément de support avec un certain jeu, et des déplacements de la lentille dans les limites de ce jeu vont conduire à un défaut de positionnement par rapport au réflecteur et donc à la production d'un faisceau lumineux imparfait. Dans un second cas, les pattes peuvent exercer au contraire un effort de pincement excessif sur les bords de la lentille, ce qui peut conduire à une rupture de la lentille sous l'effet notamment des dilatations thermiques différentielles entre les diverses parties lors de la montée en température du module.

Une solution pour pallier à ces problèmes de l'art antérieur est présentée dans le brevet FR 2775058. Le module comprend une source lumineuse, un réflecteur, une lentille interposée sur le trajet du rayonnement concentré par le réflecteur, ainsi qu'un moyen de support de la lentille. Dans ce document le maintien de la lentille est effectué par pincement entre deux éléments qui s'emboitent l'un dans l'autre.

Le module décrit dans le document précité manque de rigidité. La lentille étant une pièce massive et lourde, il y a un risque que la lentille rentre en vibration, provoquant alors le scintillement du faisceau lumineux et/ou la désolidarisation de la lentille de l'ensemble du module. En outre si le phénomène d'oscillation de la lentille perdure, cela peut conduire à la rupture de la lentille.

Par ailleurs le document EP 2 664 841 illustre une lentille dont les rebords viennent s'insérer dans des rainures d'un boîtier.

Le but de la présente invention est donc de résoudre les inconvénients de l'art antérieur en proposant un module d'éclairage à lentille de construction simple et compacte avec une nouvelle manière de fixer la lentille dans le module.

L'invention a pour objet un module optique, avec les caractéristiques de la revendication 1.

L'invention pourra présenter de manière avantageuse et non limitative l'une ou plusieurs des caractéristiques suivantes :
- le dissipateur thermique présente un profil en escalier, la source lumineuse étant disposée sur une marche haute arrière et les moyens de maintien inférieurs étant disposés sur une marche basse avant ;
- les moyens de tenue inférieurs de l'élément optique de projection comporte au moins une excroissance formée dans la patte inférieure de cet élément et dans lequel les moyens de maintien du dissipateur thermique comportent au moins un orifice formé dans ce dissipateur thermique, ladite excroissance s'étendant à travers ledit orifice ;
- le module comporte une carte électronique destinée à alimenter électriquement la source lumineuse, la carte électronique étant portée par le dissipateur thermique ;
- la source lumineuse est montée sur la carte électronique ;
- la source lumineuse est directement montée sur le dissipateur thermique
- le module comprenant un masque inférieur pourvu d'un trou de fixation, le dissipateur thermique comprenant un orifice de fixation et un moyen de fixation du masque inférieur au dissipateur, notamment une vis, le moyen de fixation traversant le trou de fixation du masque inférieur et l'orifice de fixation du dissipateur thermique pour fixer le masque inférieur au dissipateur ;
- le masque inférieur comporte avantageusement un réflecteur, notamment venu de matière, apte à coopérer avec la source lumineuse pour générer ledit faisceau lumineux, l'élément optique de projection étant apte à coopérer avec le réflecteur pour projeter ledit faisceau lumineux ;
- le masque inférieur étant pourvu d'au moins un moyen de positionnement du masque inférieur dans le module et le dissipateur comportant au moins un moyen de positionnement coopérant avec le moyen de positionnement du masque inférieur pour positionner le masque inférieur dans le module optique ;
- le moyen de positionnement du masque inférieur peut être un ergot faisant saillie du masque inférieur tandis que le moyen de positionnement du dissipateur est un trou oblong. En variante non exclusive, le moyen de positionnement du masque inférieur peut être un trou oblong tandis que le moyen de positionnement du dissipateur est un ergot faisant saillie du dissipateur ;
- le masque inférieur comporte des moyens de positionnement inférieurs coopérant avec des organes de positionnement inférieurs de l'élément optique de projection ;
- les moyens de positionnement inférieurs comprennent une ouverture, notamment rectangulaire, s'étendant dans le sens transversal du masque inférieur. Dans ce cas, les organes de positionnement inférieurs de l'élément optique de projection comportent au moins une patte inférieure s'étendant dans l'ouverture du masque inférieure ;
- le module comprend un masque supérieur pourvu d'au moins un trou de fixation, le masque supérieur recouvrant au moins partiellement le masque inférieur, le moyen de fixation du dissipateur traversant le trou de fixation du masque supérieur pour fixer le masque supérieur au dissipateur ;
- le masque supérieur est pourvu d'au moins un moyen de positionnement du masque supérieur dans le module et moyen de positionnement du dissipateur coopérant avec le moyen de positionnement du masque supérieur pour positionner le masque inférieur dans le module optique ;
- le masque supérieur comporte des moyens de maintien supérieurs coopérant avec des moyens de tenue supérieurs de l'élément optique de projection ;
- les moyens de maintien supérieurs comprennent une butée.et/ou une anse. Le cas échéant, les moyens de tenue supérieurs de l'élément optique de projection sont un muret et/ou une excroissance ;
- le module comprend un masque intermédiaire disposé entre le masque supérieur et le masque inférieur ;
- le masque intermédiaire comprend un organe de fixation et des joues latérales d'interception de la lumière ;
- les joues latérales comportent chacune une encoche de positionnement coopérant avec une nervure latérale de l'élément optique de projection pour le positionnement de ladite joue latérale sur l'élément optique de projection ;
- les joues latérales comportent chacune une patte inférieure de positionnement s'insérant dans un orifice de positionnement de la joue formé dans le masque inférieur ;
- l'organe de fixation du masque intermédiaire comporte au moins un orifice de positionnement dans lequel s'insère un pion de positionnement du masque intermédiaire formé sur le masque inférieur.

D'autres avantages et caractéristiques ressortiront mieux de la description qui va suivre, de variante d'exécution, donnée à titre d'exemple non limitatif, en référence aux dessins annexés sur lesquels :
- la figure 1 est une vue en perspective trois-quart avant d'un mode de réalisation d'un module à lentille de projection selon la présente invention ;
- la figure 2 est une vue en éclaté orientée vers le haut du module à lentille de projection de la figure 1 ;
- la figure 3 est une vue en éclaté orientée vers le bas du module à lentille de projection de la figure 1 ;
- la figure 4 est une vue frontale de l'avant du module à lentille de projection de la figure 1 ;
- la figure 5 est une vue en section longitudinale comprise entre les plans AA et BB indiqués sur la figure 4.
- les figure 6 et 7 sont une vue correspondant à la figure 3, simplifiée et en éclaté d'une variante non revendiquée du module à lentille de projection.

### Description détaillée de l'invention

Les figures 1 à 5 illustrent le principe de l'invention et correspondent à un mode de réalisation préféré. Elles illustrent de manière schématique un module d'éclairage et/ou de signalisation 1, fixé dans un boitier (non représenté) d'un projecteur, comprenant un dissipateur thermique 10, un masque 20, une lentille 30 et une source lumineuse 40.

En référence à la figure 5, le module d'éclairage et/ou de signalisation 1 comporte un axe optique 2.

Le dissipateur thermique 10 comprend au moins un moyen de retenue de la lentille 30. Le moyen de retenue 12 est formé par une excroissance 12 qui est destiné à s'étendre dans une cavité 321 aménagée dans la lentille 30. De préférence l'excroissance 12 prend la forme d'une patte, d'un doigt, d'un pion, ou d'une tige. De préférence la section de l'excroissance est rectangulaire, carrée, hexagonale, octogonale, ou en croix, à bords saillants ou ronds. De préférence le dissipateur thermique 10 comprend deux excroissances 12.

Selon le mode de réalisation représenté sur les figures 1 à 3 et 5, les excroissances 12 ont la forme d'une patte en forme longitudinale de Z allongé dont la section est rectangulaire à bords arrondis dont la portion avant libre vient s'emboiter dans la cavité 321 de la lentille 30. Optionnellement on peut prévoir une arête issue perpendiculairement à la surface plane de la portion avant du Z ; on assure ainsi un maintien en force de la lentille 30 plus efficace dans la direction de l'axe optique 2 de la lentille.

D'après une variante d'exécution, telle que représentée sur la figure 6, les excroissances 12 sont des pions dirigés vers le haut (selon la direction de l'axe Oz) Ces pions 12 vient s'emboiter dans les cavités 321 de la lentille 30. La coopération entre les excroissances 12 et les cavités 321 permettent de bloquer les mouvements de la lentille 30 selon deux directions.

De préférence, la lentille 30 comprend au moins une languette inférieure 32 et au moins une cavité 321 aménagée dans la languette inférieure 32. De préférence, deux cavités 321 sont présentes dans la languette inférieure 32. Selon le mode de réalisation représenté sur les figures 2 et 3, la languette inférieure 32 comprend deux cavités débouchantes 321 et orientée dans le sens de l'épaisseur de la languette 32, coopérant avec les deux excroissances 12 en projection vers l'avant.

Dans la variante illustrée à la figure 6 la languette 32 comprend deux cavités 321 qui sont des trous borgnes orientés selon la hauteur de la lentille 30.

Un joint d'amortissement peut être placé au niveau de la surface de contact entre le dissipateur thermique 10 et la lentille 30 pour amortir les vibrations dues au moteur du véhicule.

Le dissipateur thermique 10 comporte des ailettes 11 d'échange thermique sur sa face inférieure.

De préférence, le dissipateur thermique 10 comprend au moins un moyen de positionnement pour agencer le masque 20 sur le dissipateur thermique 10 lors de l'assemblage du module 1. De préférence le moyen de positionnement est une excroissance 13. De préférence l'excroissance 13 prend la forme d'une patte, d'un doigt, d'un pion, ou d'une tige. De préférence la section de l'excroissance 13 est rectangulaire, carrée, hexagonale, octogonale ou en croix, à bords saillants ou ronds. Dans le mode de réalisation représenté sur les figures 2 et 3, le dissipateur thermique 10 comprend deux excroissances 13 ayant la forme de doigts cruciformes en section.

Le dissipateur thermique 10 comprend en outre au moins un moyen de maintien pour le masque 20 et la source lumineuse 40. De préférence le moyen de maintien est un pas de vis 17 coopérant avec une vis 50. Le dissipateur thermique 10 possède un second pas 17 de vis coopérant avec une deuxième vis 50 pour maintenir le masque.

De préférence, le dissipateur thermique 10 comprend trois secteurs :
- un premier secteur 14 arrière sensiblement parallèle à l'axe optique,
- un deuxième secteur 16 avant sensiblement parallèle à l'axe optique ayant une altitude inférieure au premier secteur.
- un secteur intermédiaire 15 effectuant la liaison entre le premier secteur et le deuxième secteur.

On entend par « sensiblement parallèle » le fait que l'angle entre l'axe optique et le premier secteur 14 et le second secteur 16 est compris entre -10° et +10°. Dans le mode de réalisation illustré sur les figures 2 et 3, l'axe optique est sensiblement normal au plan intermédiaire 15 du dissipateur thermique 10. On entend par « sensiblement normal » le fait que l'angle entre l'axe optique et le plan défini par le secteur intermédiaire 15 est compris entre +80° et +100°.

De préférence, le dissipateur thermique 10 comprend des ailettes 11 sous tout ou partie du premier secteur 14 et/ou du deuxième secteur 16 et/ou du secteur intermédiaire 15.

Le masque 20 du module 1 comprend au moins deux parties : une coque supérieure 21 et une coque inférieure 23. Dans le mode de réalisation illustré sur les figures 1 à 5, le masque 20 comprend une coque supérieure 21, une coque intermédiaire 22 et une coque inférieure 23.

La coque inférieure 23 comprend une surface réfléchissante 231 assurant une fonction d'éclairage et/ou de signalisation. De préférence la surface réfléchissante 231 est un réflecteur parabolique. La fonction d'éclairage et/ou de signalisation est remplie par la coopération de la surface 231 avec la source lumineuse 40. Cette dernière est fixée et positionnée sur un circuit imprimé 41, lui-même fixé sur le dissipateur thermique 10. De préférence le circuit imprimé possède des trous 411 coopérants avec des excroissances du dissipateur thermique 10. Avantageusement, les excroissances sont les excroissances 13 décrites précédemment. De préférence le circuit imprimé 41 possède des ouvertures 42 coopérant avec les vis 50. Dans le mode de réalisation représenté sur les figures 1 à 5, le circuit imprimé 41 est maintenu sur le dissipateur thermique 10 par la coopération entre un pas de vis 17 et une vis 50 qui joue aussi le rôle de masse électrique pour le circuit imprimé 41.

La source lumineuse 40 est de préférence du type diode à électroluminescence (LED), et elle est sensiblement située sur l'axe optique de la lentille 30. On entend par « sensiblement située » le fait que la distance entre la source lumineuse 40 et l'axe optique ne dépasse pas 0,5 mm.

Cette fonction d'éclairage et/ou de signalisation peut être une fonction de signalisation de jour, communément désigné par l'appellation DRL (de l'acronyme anglo-saxon « Daytime Running Light), une fonction de signalisation communément appelée « veilleuse », une fonction de croisement, communément désignée « code », une fonction communément appelée « route ». La surface réfléchissante 231 assure ainsi la formation d'un faisceau d'éclairage et/ou de signalisation dirigé vers l'avant du véhicule.

La coque inférieure 23 comprend en outre une ouverture 232 pour laisser passer la languette inférieure 32 de la lentille 30. Comme cela est plus particulièrement visible sur la figure 5, l'ouverture 232 de la coque inférieure 23 permet de bloquer la lentille 30 dans la direction de l'axe optique de la lentille 30.

De préférence, la coque inférieure 23 comprend des trous 234 coopérant avec les moyens de positionnement 13 du dissipateur thermique 10 afin de faciliter l'assemblage du module 10. Dans le mode de réalisation représenté sur les figures 2 et 3, les trous 234 ont un diamètre supérieur à celui des doigts cruciformes 13.

De préférence, la coque inférieure 23 comprend des ouvertures 235 coopérant avec les moyens de maintien du dissipateur thermique 10 pour la bonne tenue des éléments du module 1 lors de son utilisation.

Dans le mode de réalisation illustré sur les figures 2 et 3, la coque inférieure 23 comprend des moyens de positionnement pour agencer la coque intermédiaire 22 sur la coque inférieure 23 lors de l'assemblage du module 1. De préférence, les moyens de positionnement prennent la forme d'une patte, d'un doigt, d'un pion, ou d'une tige. De préférence, la section de l'excroissance est rectangulaire, carrée, hexagonale, octogonale, ou en croix, à bords saillants ou ronds. Dans l'exemple représenté sur les figures 2 et 3, les moyens de positionnement 233 sont des doigts cruciformes en section.

La coque intermédiaire 22 du module 1 est une pièce en forme de U. De préférence, la base du U comprend des trous 221 coopérant avec les moyens de positionnement du dissipateur thermique 10 afin de faciliter l'assemblage du module 10. Dans le mode de réalisation représenté sur les figures 2 et 3, les trous 221 ont un diamètre supérieur à celui des doigts cruciformes 13.

De préférence, la coque intermédiaire 22 comporte au moins un trou 222 sur au moins une branche du U coopérant avec les pions cruciformes 233 de la coque inférieure 23. De préférence, le trou 221 est présent sur chaque branche. La coque intermédiaire 22 repose sur la coque inférieure 23 et permet de positionner la coque supérieure 21.

De préférence, les deux branches du U viennent pincer la lentille 30. Dans le mode de réalisation illustré sur les figues 1 à 5, les extrémités des branches du U opposées à la base du U comportent une joue latérale avec une encoche coopérant avec une butée de la lentille de manière à recouvrir partiellement au moins les faces latérales de la lentille 30.

De préférence, la coque intermédiaire 22 est opaque pour occulter les DEL sur le côté du module. Sur l'exemple illustré sur les figures 1 à 4, la coque intermédiaire 22 est noire.

La coque supérieure 21 comprend au moins une butée 212 se logeant derrière au moins une languette supérieure 31 de la lentille 30. De préférence, la coque supérieure 21 comprend au moins une butée 211 se logeant devant au moins une languette supérieure 31 de la lentille 30. De préférence, la coque supérieure 21 comprend une butée 211 et deux butées 212 parallèles disposées en quinconce venant en appui contre les bords de la languette supérieure 31 de la lentille 30. Dans le mode de réalisation préféré illustré sur les figures 1 à 5, la butée 211 est une anse coopérant avec une excroissance 311 située sur la face avant de la languette supérieure 31 de la lentille 30, ladite excroissance 311 s'encliquetant dans ladite anse.

La coque supérieure 21 repose sur la coque intermédiaire 22 et est en appui sur la languette supérieure 31 de la lentille 30 de telle sorte que la lentille 30 soit maintenue par étau entre les excroissances 12 du dissipateur thermique 10 et la coque supérieure 21 du masque 20.

De préférence, la coque supérieure comprend des trous 214 coopérant avec les moyens de positionnement 13 du dissipateur thermique 10 afin de faciliter l'assemblage du module 10. Dans le mode de réalisation représenté sur les figures 2 et 3, les trous 214 ont un diamètre supérieur à celui des doigts cruciformes 13.

La lentille 30 comporte au moins une languette inférieure 32 munie d'au moins un trou 321 coopérant avec l'excroissance 12 sur le dissipateur thermique 10 de sorte à bloquer la lentille selon au moins deux axes. La lentille 30 comporte en outre au moins une languette supérieure 31 coopérant avec au moins une butée 21X de sorte à bloquer la lentille selon un troisième axe différent des deux précédents. Dans le mode de réalisation préféré représenté sur les figures 2 et 3, les languettes 31 et 32 de la lentille 30 sont situées sur les extrémités opposées de la lentille.

De préférence, la lentille 30 comprend aussi une bordure 33 située sur la face arrière de la lentille 30 en projection orthogonale. La partie inférieure de la bordure 33 est en contact avec la coque inférieure du masque 23 afin d'éviter que la lentille 30 ne bascule vers l'arrière du module 10.

L'assemblage des différentes pièces décrites ci-avant pour obtenir le module d'éclairage et/ou de signalisation 1 se fait comme suit :
- le circuit imprimé 41 comprenant la source lumineuse 40 est positionné à l'aide des doigts 13 sur le premier secteur 14 du dissipateur thermique 10, puis une vis 50 permet de fixer le circuit imprimé 41 sur le dissipateur thermique 10,
- la coque inférieure 23 est ensuite positionnée sur le circuit imprimé 41 à l'aide des doigts 13 sur le premier secteur 14,
- la languette inférieure 32 de la lentille 30 est insérée dans l'ouverture 232 de la coque inférieure,
- la coque intermédiaire 22 est ajoutée sur la coque inférieure 23, et positionnée grâce aux doigts 13 du dissipateur thermique 10,
- puis la coque supérieure 21 guidée aussi par les doigts 13 du dissipateur thermique vient s'encliqueter sur la languette supérieure 31 et repose sur la coque intermédiaire 22,
- l'ensemble est maintenu par vissage des vis 50 passant dans les pas de vis 17.

Dans le mode de réalisation présenté sur les figures 1 à 5, lorsque la source lumineuse 40 est allumée, elle émet des rayons lumineux en direction du réflecteur 231. Le réflecteur renvoie les rayons lumineux vers l'avant du véhicule pour remplir une fonction d'éclairage et/ou de signalisation. Sur leur trajectoire, les rayons lumineux traversent la lentille de projection 30 maintenue en étau entre les pattes 12 du dissipateur thermique 10 et la coque supérieure 21 du masque 20.

La présente invention permet en particulier de réaliser des modules et des projecteurs d'éclairage notamment pour équiper les véhicules automobiles.

Enfin, il va de soi que le module d'éclairage et/ou de signalisation conforme à l'invention peut être adapté, et que les exemples que l'on vient de donner ne sont que des illustrations particulières en aucun cas limitatives des domaines d'application de l'invention. C'est ainsi qu'en particulier :
- les faisceaux générés par le ou les modules qui ont été décrits plus haut peuvent constituer des faisceaux complémentaires à des faisceaux générés par des dispositifs à lampes à incandescence ou à décharge,
- les faisceaux générés par le ou les modules qui ont été décrits plus haut peuvent constituer ensemble des faisceaux d'éclairage et/ou de signalisation.

Montage de l'invention :
Le PCB (de l'acronyme anglais « Printed Circuit Board » désignant la carte de circuit imprimé) est vissé sur le dissipateur thermique. La lentille de projection est assemblé avec l'enjoliveur formant ainsi le sous-ensemble 1. Ensuite on vient ajouter successivement la coque supérieure au sous-ensemble 1. Puis la plieuse est fixée à la coque supérieure obtenant ainsi le sous-ensemble 2. Le sous-ensemble 2 est inséré en Z sur le dissipateur thermique puis en poussant le dissipateur thermique en X pour verrouiller la lentille. On ajoute la coque supérieure à ce moment là. L'ensemble est alors vissé formant alors le module.

Montage sur la platine :
La platine en aluminium pré-équipée du berceau en matériau polymère, est retournée. Les modules « kink » (de l'anglais vriller, pour désigner la coupure oblique du faisceau code) et « route » sont insérés sur la platine en X. Lors de cette opération les modules sont à l'envers. Ils sont maintenus en Z par des nervures issues de la platine en contact avec la coque supérieure. Les modules sont par la suite vissés sur la platine. Puis le module « flat » (de l'anglais plat, pour désigner la coupure plate du faisceau code) est inséré en X et clippé sur le berceau. La vis de réglage du module « flat » est alors insérée et vissée dans le module « flat ».

## Revendications

1. Module optique (1), notamment d'éclairage et/ou de signalisation, d'un véhicule automobile, le module optique (1) étant destiné à émettre un faisceau lumineux selon un axe optique et un sens donnés, le module optique (1) comportant une source lumineuse (40) et un élément optique de projection (30), l'élément optique de projection (30) étant apte à coopérer avec la source lumineuse (40) pour projeter ledit faisceau lumineux, l'élément optique de projection étant une lentille, le module optique (1) comportant en outre un dissipateur thermique (10) apte à dissiper de la chaleur émise par ladite source lumineuse (40), le dissipateur (10) comportant des moyens de maintien inférieurs (12) agencés pour maintenir l'élément optique de projection dans ledit module, l'élément optique de projection (30) comportant des moyens de tenue inférieurs (321) coopérant avec les moyens de maintien inférieurs (12) de façon à maintenir l'élément optique de projection (30) sur le dissipateur thermique (10), **caractérisé en ce que** les moyens de maintien inférieurs du dissipateur thermique (12) comportent au moins une excroissance de ce dissipateur (12) et dans lequel les moyens de tenue inférieurs de l'élément optique de projection (321) comportent au moins un orifice formé dans une patte inférieure de l'élément optique de projection (32), ladite excroissance s'étendant à travers ledit orifice.

2. Module optique (1) selon la revendication précédente, dans lequel le dissipateur thermique (10) présente un profil en escalier, la source lumineuse (40) étant disposée sur une marche haute arrière (14) et les moyens de maintien inférieurs (12) étant disposés sur une marche basse avant (16).

3. Module optique (1) selon l'une des revendications précédentes, dans lequel le module comporte une carte électronique (41) destinée à alimenter électriquement la source lumineuse (40), la carte électronique (41) étant portée par le dissipateur thermique (10).

4. Module optique (1) selon l'une des revendications précédente, le module (1) comprenant un masque inférieur (23) pourvu d'un trou de fixation, le dissipateur thermique (10) comprenant un orifice de fixation et un moyen de fixation du masque inférieur au dissipateur, notamment une vis, le moyen de fixation traversant le trou de fixation du masque inférieur et l'orifice de fixation du dissipateur thermique pour fixer le masque inférieur au dissipateur.

5. Module optique (1) selon la revendication 4, le masque inférieur (23) étant pourvu d'au moins un moyen de positionnement du masque inférieur (234) dans le module et le dissipateur (10) comportant au moins un moyen de positionnement (13) coopérant avec le moyen de positionnement du masque inférieur (234) pour positionner le masque inférieur (23) dans le module optique (1).

6. Module optique (1) selon l'une des revendications 4 ou 5, dans lequel le masque inférieur (23) comporte des moyens de positionnement inférieurs (232) coopérant avec des organes de positionnement inférieurs de l'élément optique de projection (321).

7. Module optique (1) selon l'une des revendications 4 à 6, le module (1) comprenant un masque supérieur (21) pourvu d'au moins un trou de fixation, le masque supérieur (21) recouvrant au moins partiellement le masque inférieur (23), le moyen de fixation du dissipateur (50) traversant le trou de fixation du masque supérieur pour fixer le masque supérieur (21) au dissipateur (10).

8. Module optique (1) selon la revendication 7 en combinaison avec la revendication 5, le masque supérieur (21) étant pourvu d'au moins un moyen de positionnement du masque supérieur dans le module (1) et moyen de positionnement du dissipateur (13) coopérant avec le moyen de positionnement du masque supérieur pour positionner le masque inférieur (23) dans le module optique (1).

9. Module optique (1) selon l'une des revendications 7 ou 8, dans lequel le masque supérieur (21) comporte des moyens de maintien supérieurs (211, 212) coopérant avec des moyens de tenue supérieurs de l'élément optique de projection (31).

10. Module optique (1) selon l'une des revendications 7 à 9, dans lequel le module comprend un masque intermédiaire (22) disposé entre le masque supérieur (21) et le masque inférieur (20).

11. Module optique (1) selon la revendication 10, dans lequel le masque intermédiaire (22) comprend un organe de fixation et des joues latérales d'interception de la lumière.

12. Module optique (1) selon la revendication 11, dans lequel les joues latérales comportent chacune une encoche de positionnement coopérant avec une nervure latérale de l'élément optique de projection pour le positionnement de ladite joue latérale sur l'élément optique de projection (30).

13. Module optique (1) selon l'une des revendications 11 ou 12, dans lequel les joues latérales comportent chacune une patte inférieure de positionnement s'insérant dans un orifice de positionnement de la joue formé dans le masque inférieur (23).

14. Module optique (1) selon l'une des revendications 11 à 13, dans lequel l'organe de fixation du masque intermédiaire comporte au moins un orifice de positionnement (221) dans lequel s'insère un pion de positionnement du masque intermédiaire formé sur le masque inférieur (233).

## Patentansprüche

1. Optisches Modul (1), insbesondere zur Beleuchtung und/oder zur Signalisierung, eines Kraftfahrzeugs, wobei das optische Modul (1) dazu bestimmt ist, einen Lichtstrahl gemäß einer gegebenen optischen Achse und einer gegebenen Richtung abzugeben, wobei das optische Modul (1) eine Lichtquelle (40) und ein optisches Projektionselement (30) umfasst, wobei das optische Projektionselement (30) dazu fähig ist, mit der Lichtquelle (40) zusammenzuwirken, um den Lichtstrahl zu projizieren, wobei das optische Projektionselement eine Linse ist, wobei das optische Modul (1) ferner einen Wärmeableiter (10) umfasst, der dazu fähig ist, von der Lichtquelle (40) abgegebene Wärme abzuleiten, wobei der Ableiter (10) untere Festhaltemittel (12) umfasst, die dazu angeordnet sind, das optische Projektionselement in dem Modul festzuhalten, wobei das optische Projektionselement (30) untere Haltemittel (321) umfasst, die mit den unteren Festhaltemitteln (12) zusammenwirken, um das optische Projektionselement (30) auf dem Wärmeableiter (10) festzuhalten, **dadurch gekennzeichnet, dass** die unteren Festhaltemittel des Wärmeableiters (12) mindestens einen Vorsprung dieses Ableiters (12) umfassen, und wobei die unteren Haltemittel des optischen Projektionselements (321) mindestens eine Öffnung umfassen, die in einer unteren Lasche des optischen Projektionselements (32) gebildet ist, wobei sich der Vorsprung durch die Öffnung erstreckt.

2. Optisches Modul (1) nach dem vorhergehenden Anspruch, wobei der Wärmeableiter (10) ein Treppenprofil aufweist, wobei die Lichtquelle (40) auf einer hinteren oberen Stufe (14) eingerichtet ist und die unteren Festhaltemittel (12) auf einer vorderen unteren Stufe (16) eingerichtet sind.

3. Optisches Modul (1) nach einem der vorhergehenden Ansprüche, wobei das Modul eine Leiterplatte (41) umfasst, die dazu bestimmt ist, die Lichtquelle (40) mit Strom zu versorgen, wobei die Leiterplatte (41) von dem Wärmeableiter (10) getragen wird.

4. Optisches Modul (1) nach einem der vorhergehenden Ansprüche, wobei das Modul (1) eine untere Blende (23) beinhaltet, die über ein Befestigungsloch verfügt, wobei der Wärmeableiter (10) eine Befestigungsöffnung und ein Mittel zur Befestigung der unteren Blende an dem Ableiter, insbesondere eine Schraube, beinhaltet, wobei das Befestigungsmittel durch das Befestigungsloch der unteren Blende und die Befestigungsöffnung des Wärmeabieiters hindurchgeht, um die untere Blende an dem Ableiter zu befestigen.

5. Optisches Modul (1) nach Anspruch 4, wobei die untere Blende (23) über mindestens ein Mittel zur Positionierung der unteren Blende (234) in dem Modul verfügt und der Ableiter (10) mindestens ein Positionierungsmittel (13) umfasst, das mit dem Mittel zur Positionierung der unteren Blende (234) zusammenwirkt, um die untere Blende (23) in dem optischen Modul (1) zu positionieren.

6. Optisches Modul (1) nach einem der Ansprüche 4 oder 5, wobei die untere Blende (23) untere Positionierungsmittel (232) umfasst, die mit unteren Positionierungsorganen des optischen Projektionsmittels (321) zusammenwirken.

7. Optisches Modul (1) nach einem der Ansprüche 4 bis 6, wobei das Modul (1) eine obere Blende (21) beinhaltet, die über mindestens ein Befestigungsloch verfügt, wobei die obere Blende (21) die untere Blende (23) mindestens teilweise abdeckt, wobei das Befestigungsmittel des Ableiters (50) durch das Befestigungsloch der oberen Blende hindurchgeht, um die obere Blende (21) an dem Ableiter (10) zu befestigen.

8. Optisches Modul (1) nach Anspruch 7 in Kombination mit Anspruch 5, wobei die obere Blende (21) über mindestens ein Mittel zur Positionierung der oberen Blende in dem Modul (1) verfügt und wobei das Positionierungsmittel des Ableiters (13) mit dem Mittel zur Positionierung der oberen Blende zusammenwirkt, um die untere Blende (23) in dem optischen Modul (1) zu positionieren.

9. Optisches Modul (1) nach einem der Ansprüche 7 oder 8, wobei die obere Blende (21) obere Festhaltemittel (211, 212) umfasst, die mit oberen Haltemitteln des optischen Projektionselements (31) zusammenwirken.

10. Optisches Modul (1) nach einem der Ansprüche 7 bis 9, wobei das Modul eine mittlere Blende (22) beinhaltet, die zwischen der oberen Blende (21) und der unteren Blende (20) eingerichtet ist.

11. Optisches Modul (1) nach Anspruch 10, wobei die mittlere Blende (22) ein Befestigungsorgan und Seitenwangen zum Abfangen des Lichts beinhaltet.

12. Optisches Modul (1) nach Anspruch 11, wobei die Seitenwangen jeweils eine Positionierungsnut umfassen, die mit einer seitlichen Rippe des optischen Projektionselements zusammenwirkt, um die Seitenwange auf dem optischen Projektionselement (30) zu positionieren.

13. Optisches Modul (1) nach einem der Ansprüche 11 oder 12, wobei die Seitenwangen jeweils eine untere Positionierungslasche umfassen, die sich in eine Öffnung zur Positionierung der Wange, die in der unteren Blende (23) gebildet ist, einfügt.

14. Optisches Modul (1) nach einem der Ansprüche 11 bis 13, wobei das Befestigungsorgan der mittleren Blende mindestens eine Positionierungsöffnung (221) umfasst, in die sich ein Stift zur Positionierung der mittleren Blende, der auf der unteren Blende (233) gebildet ist, einfügt.

## Claims

1. Optical module (1), in particular lighting and/or signalling optical module, for a motor vehicle, the optical module (1) being intended to emit a light beam along a given optical axis and direction, the optical module (1) comprising a light source (40) and an optical projection element (30), the optical projection element (30) being able to interact with the light source (40) so as to project said light beam, the optical projection element being a lens, the optical module (1) furthermore comprising a heat sink (10) able to dissipate heat emitted by said light source (40), the heat sink (10) comprising lower holding means (12) arranged so as to hold the optical projection element in said module, the optical projection element (30) comprising lower retaining means (321) interacting with the lower holding means (12) so as to hold the optical projection element (30) on the heat sink (10), **characterized in that** the lower holding means (12) of the heat sink comprise at least one protuberance (12) of this heat sink and wherein the lower retaining means (321) of the optical projection element comprise at least one orifice formed in a lower tab (32) of the optical projection element, said protuberance extending through said orifice.

2. Optical module (1) according to the preceding claim, wherein the heat sink (10) has a stepped profile, the light source (40) being arranged on a rear top step (14) and the lower holding means (12) being arranged on a front bottom step (16).

3. Optical module (1) according to either of the preceding claims, wherein the module comprises an electronic board (41) intended to supply electric power to the light source (40), the electronic board (41) being carried by the heat sink (10).

4. Optical module (1) according to one of the preceding claims, the module (1) comprising a lower mask (23) provided with a fastening hole, the heat sink (10) comprising a fastening orifice and a fastening means for fastening the lower mask to the heat sink, in particular a screw, the fastening means passing through the fastening hole of the lower mask and the fastening orifice of the heat sink so as to fasten the lower mask to the heat sink.

5. Optical module (1) according to Claim 4, the lower mask (23) being provided with at least one positioning means (234) for positioning the lower mask in the module and the heat sink (10) comprising at least one positioning means (13) interacting with the positioning means (234) of the lower mask so as to position the lower mask (23) in the optical module (1).

6. Optical module (1) according to either of Claims 4 and 5, wherein the lower mask (23) comprises lower positioning means (232) interacting with lower positioning members (321) of the optical projection element.

7. Optical module (1) according to one of Claims 4 to 6, the module (1) comprising an upper mask (21) provided with at least one fastening hole, the upper mask (21) at least partially overlapping the lower mask (23), the fastening means (50) of the heat sink passing through the fastening hole of the upper mask so as to fasten the upper mask (21) to the heat sink (10).

8. Optical module (1) according to Claim 7 in combination with Claim 5, the upper mask (21) being provided with at least one positioning means for positioning the upper mask in the module (1) and positioning means (13) of the heat sink interacting with the positioning means of the upper mask so as to position the lower mask (23) in the optical module (1).

9. Optical module (1) according to either of Claims 7 and 8, wherein the upper mask (21) comprises upper holding means (211, 212) interacting with upper retaining means (31) of the optical projection element.

10. Optical module (1) according to one of Claims 7 to 9, wherein the module comprises an intermediate mask (22) arranged between the upper mask (21) and the lower mask (20) .

11. Optical module (1) according to Claim 10, wherein the intermediate mask (22) comprises a fastening member and lateral light interception cheeks.

12. Optical module (1) according to Claim 11, wherein the lateral cheeks each comprise a positioning notch interacting with a lateral rib of the optical projection element so as to position said lateral cheek on the optical projection element (30).

13. Optical module (1) according to either of Claims 11 and 12, wherein the lateral cheeks each comprise a lower positioning tab that is inserted into a positioning orifice for positioning the cheek, which orifice is formed in the lower mask (23).

14. Optical module (1) according to one of Claims 11 to 13, wherein the fastening member for fastening the intermediate mask comprises at least one positioning orifice (221) into which is inserted a positioning piece for positioning the intermediate mask, which positioning piece (233) is formed on the lower mask.
